# EUROPÄISCHE PATENTSCHRIFT

(11) **EP 0 590 282 B1**
(45) Veröffentlichungstag und Bekanntmachung des Hinweises auf die Patenterteilung: **16.10.1996**
(21) Anmeldenummer: 93112785.6
(22) Anmeldetag: 10.08.1993
(51) Int. Cl.: B41F 33/00

(54) **Druckkontrollstreifen zur Steuerung und Überwachung des Druckprozesses**
Control strips for controlling and monitoring the printing process
Barres de contrôle pour commander et surveiller le processus d'impression

(30) Priorität: 28.09.1992 DE 4232434
(43) Veröffentlichungstag der Anmeldung: 06.04.1994
(73) Patentinhaber: MAN Roland Druckmaschinen AG, 63075 Offenbach (DE)
(72) Erfinder: Kalla, Jürgen, D-63149 Obertshausen (DE)
(74) Vertreter: Marek, Joachim, Dipl.-Ing.

(56) Entgegenhaltungen:
- EP-A- 0 434 072

## Beschreibung

Die Erfindung betrifft einen Druckkontrollstreifen zur Steuerung und Überwachung des Druckprozesses auf insbesondere autotypisch arbeitenden Druckmaschinen gemäß dem Oberbegriff von Anspruch 1.

Aus dem Bereich des Bogenoffsetdruckes ist es bekannt, die Färbung von Druckerzeugnissen durch fotoelektrisches Abtasten von Meßfeldern zu überwachen, wobei diese Meßfelder insbesondere in Form eines Druckkontrollstreifens auf den Bogen mitgedruckt werden. Das fotoelektrische Abtasten kann mittels eines Hand- oder traversierenden Densitometers, mittels eines Spektral-Fotometers, mittels eines Farbmeßgerätes oder eines Videomeßkopfes erfolgen. Die einzelnen Meßfelder des Druckkontrollstreifens sind beispielsweise als Meßfelder des Volltons, des Rastertons (vorgegebene Flächendeckung), Rasterfelder des Übereinanderdrucks (Graubalance) usw. ausgebildet. Aus den derartig gewonnenen fotoelektrischen Meßwerten werden nach einem Soll-/Ist-Vergleich Einstellwerte für insbesondere die Farbführung der Druckmaschine abgeleitet, was insbesondere in einer automatischen Farbregelanlage erfolgt.

Die weiteste Verbreitung hat im Bogenoffsetdruck die Regelung nach der Vollton- bzw. Rasterton-Farbdichte gefunden. Der Druckkontrollstreifen weist somit für jede zu druckende Farbe in allen oder in einer Vielzahl von Farbdosierzonen entsprechende Meßfelder beispielsweise des Volltons auf. Neben den Volltonmeßfeldern als Kontrollfelder für die direkte Steuerung bzw. Regelung der Farbgebung sind zur zusätzlichen Überwachung des Druckprozesses meist noch sogenannte Diagnosefelder vorgesehen, die einen weiteren Aufschluß über beispielsweise die Feuchtmittelführung, Schieben/Dublieren oder sonstige Prozeßgroßen liefern.

Da ein Druckkontrollstreifen für jede zu druckende Farbe möglichst in jeder Farbdosierzone Kontrollfelder (Vollton) zur direkten Steuerung und zusätzlich über die Druckbreite verteilt einige Diagnosefelder zur Überwachung des Druckprozesses aufweisen soll, ferner die Breite der Farbdosierzonen an einer Farbkastenwalze beispielsweise nur 30 mm beträgt, können bei einer Meßfeldgröße zwischen 3 und 5 mm max. 6 bis 10 Meßfelder (Kontroll- und Diagnosefelder) pro Farbdosierzone untergebracht werden. Somit ist zum einen die Zahl der durch einen Druckkontrollstreifen regelbaren Farben einerseits und andererseits die Zahl der zusätzlich vorzusehenden Diagnosefelder begrenzt. Üblich und verbreitet sind Druckkontrollstreifen zur Kontrolle/Diagnose von 6 bzw. 8 Druckfarben.

Wird mit einem Druckkontrollsteifen für beispielsweise 8 Farben ein sechsfarbiger Druckauftrag gedruckt, werden also von dem Druckkontrollstreifen mit seinen 8 Meßstreifenauszügen lediglich 6 Meßstreifenauszüge auf die entsprechenden 6 Druckplatten mitkopiert, so bleiben die Stellen auf dem Druckbogen im Druckkontrollstreifen, an denen die nicht mitkopierten Meßstreifenauszüge Meßfelder aufweisen, unbedruckt. Gemäß dem obigen Beispiel einer Sechsfarbarbeit mit einem Achtfarb-Druckkontrollstreifen, der Kontrollfelder für jede Farbe in jeder Farbdosierzone aufweist, bedeutet dies, daß pro Farbdosierzone Platz für wenigstens zwei Meßfelder unbedruckt bleibt. Aus der Praxis ist es zwar bekannt, diesen freibleibenden Platz im Druckkontrollstreifen durch das zusätzliche Mitkopieren von Diagnosefeldern für die vorhandenen Farben aufzufüllen, jedoch stellt ein derartiges Vorgehen bei der Montage der Druckvorlage (Film) ein unter Umständen recht mühseliges Vorgehen dar, weil diese zusätzlichen Diagnosefelder für die vorhandenen Farben standgenau und sich insbesondere nicht mit anderen Meßfeldorten anderer Farben überlappend in die entsprechenden Meßstreifenauszüge montiert werden müssen.

Beispiele für die Druckkontrollstreifen der von der vorliegenden Erfindung betroffenen Art sind aus der DE 3 643 721 A1, der DE 4 038 574 C1 und, was das Vorgehen bei der Montage der Meßstreifenauszüge betrifft, aus der DE 3 219 744 C2 bekannt.

Aufgabe der vorliegenden Erfindung ist es somit, den Druckkontrollstreifen gemäß dem Oberbegriff von Anspruch 1 derartig weiterzubilden, daß eine variable und komfortable Kopie der Meßfelder für die einzelnen Druckfarben entsprechend der vorgesehenen Anzahl zu druckender Farben und entsprechend den Prozeßerfordernissen möglich ist.

Gelöst wird diese Aufgabe durch die kennzeichnenden Merkmale von Anspruch 1. Weiterbildungen der Erfindung ergeben sich aus den Unteransprüchen.

Nach der Erfindung ist vorgesehen, daß die Meßstreifenauszüge des Druckkontrollstreifens für wenigstens eine Farbe, d.h. also wenigstens ein Meßstreifenauszug, dahingehend mehrfach vorliegt, so daß für diese Farbe ein Meßstreifenauszug mit den entsprechenden Kontrollfeldern an den dafür vorgesehenen Stellen und wenigstens ein weiterer, alternativ dazu zu verwendender Meßstreifenauszug mit Diagnosefeldern statt der Kontrollfelder verwendbar ist. Wird nun gerade diese Farbe nicht mitgedruckt, so wird anstelle des Meßstreifenauszuges mit den Kontrollfeldern der alternativ dazu vorgesehene Meßstreifenauszug mit den Diagnosefeldern zusätzlich zu dem Meßstreifenauszug einer anderen zu druckenden Farbe mitkopiert. Dies hat zur Folge, daß für diese Farbe dann nicht nur Meßfelder als Kontrollfelder sondern zusätzlich auch noch an genau denjenigen Stellen an welchen die nicht mitgedruckte Farbe Meßfelder aufweisen würde, entsprechend gestaltete Diagnosefelder im Druckkontrollstreifen enthalten sind.

Nach einer bevorzugten Ausgestaltung der Erfindung sind bei einem Druckkontrollstreifen, der beispielsweise ausschließlich Meßfelder des Volltons als Kontrollfelder enthalten soll, insgesamt zwei Sätze von Meßstreifenauszügen vorgesehen. Der erste Satz von Meßstreifenauszügen umfaßt insgesamt N-Filme, wobei N die Zahl von Farben ist, für welche der Druckkontrollstreifen ausgelegt ist. In jedem einzelnen Film dieses ersten Satzes der Meßstreifenauszüge sind entsprechend dem Kopierverfahren (positiv/negativ) die einzelnen Meßfelder als entsprechend geschwärzte Bereiche auf durchsichtigem Material bzw. als ungeschwärzte Bereiche in entsprechend lichtundurchlässigem Trägermaterial angeordnet. Durch entsprechendes Mitkopieren je eines Meßstreifenauszuges auf die entsprechend vorgesehene Druckplatte bzw. die Druckvorlage in Form eines Filmes, ergeben sich somit Kontrollfelder des Volltones.

Der zweite vorgesehene, alternativ dazu zu verwendende Satz von Meßstreifenauszügen unterscheidet sich vom ersten Satz Meßstreifenauszüge dadurch, daß die einzelnen Meßfelder in den Filmen nicht als Kontrollfelder des Volltones sondern als entsprechende Diagnosefelder (Grob-, Feinraster, Mikromeßelemente, Schiebe/Dublierfelder usw.) ausgebildet sind. In diesem Satz von Meßstreifenauszügen müssen die Diagnosefelder nicht überall gleich gestaltet sein, sondern es kann vielmehr vorteilhaft sein, Diagnosefelder mit verschiedenen Rastertonwerten beispielsweise von Farbdosierzone zu Farbdosierzone abwechseln zu lassen.

Wird mit einem derartigen Druckkontrollstreifen, der beispielsweise für eine Zahl von maximal 10 Farben zu verwenden ist, ein sechsfarbiger Druckauftrag erstellt (4 Grundfarben, 2 Sonderfarben), so werden für die insgesamt 6 Farben die entsprechenden 6 Meßstreifenauszüge mit den entsprechenden Kontrollfeldern des Volltons auf die entsprechenden Druckplatten mitkopiert. Von dem Satz der Meßstreifenauszüge mit den Kontrollfeldern des Volltons bleiben somit insgesamt 4 Meßstreifenauszüge unbenutzt. Statt dieser nicht verwendbaren Meßstreifenauszüge verwendet man nun die alternativ dazu vorgesehenen Meßstreifenauszüge mit Diagnosefeldern, wobei jeweils ein Meßstreifenauszug mit Diagnosefeldern zusätzlich mit dem Meßstreifenauszug der Kontrollfeldern auf je eine Druckplatte einer zu druckenden Farbe mitkopiert wird.

Bei dem gemäß obigen Beispiel sechsfarbigen Druckauftrag, wobei 2 Sonderfarben gedruckt werden, kann es vorteilhaft sein, zusätzlich zu den 4 Grundfarben (Schwarz, Magenta, Cyan, Yellow) noch Diagnosefelder in Form von Meßfeldern des Rastertons mitzudrucken. Für die zwei Sonderfarben werden lediglich die Meßstreifenauszüge mit jeweils den Kontrollfeldern des Volltons mitkopiert. Dies ist insbesondere dann sinnvoll, wenn die Sonderfarben nur vollflächig aufgedruckt werden.

Anstelle von insgesamt 2 Sätzen von Meßstreifenauszügen für den Druckkontrollstreifen (max. N-Farben) können auch mehrere Sätze von Meßstreifenauszügen vorgesehen sein. So wäre es denkbar, daß neben den N-Filmen für die jeweils N-Farben im ersten Satz der Meßstreifenauszüge für die Kontrollfelder beispielsweise noch 2 weitere Sätze von Meßstreifenauszügen für die Diagnosefelder vorgesehen sind, wobei der eine Satz von Meßstreifenauszügen Diagnosefelder jeweils als Meßfelder des Rastertons von beispielsweise 40% und der weitere Satz von Meßstreifenauszügen Diagnosefelder als Rastertonmeßfelder mit beispielsweise 80% Flächendeckung im Film aufweist. Werden dann von den max. N möglichen Farben für diesen Druckkontrollstreifen zwei nicht gedruckt, so ist es möglich für eine gedruckte Farbe neben den Kontrollfeldern noch zusätzlich zwei verschiedene Diagnosefelder (Rasterton 40% und 80%) mitzudrucken oder bei insgesamt zwei verschiedenen Farben neben den Kontrollfeldern jeweils noch ein Diagnosefeld mit einer bestimmten Rastertonflächendeckung vorzusehen.

Des weiteren erfolgt die Erläuterung eines Ausführungsbeispiels der Erfindung anhand der Zeichnungen.

Es zeigt:
- Fig. 1: den Druckkontrollstreifen auf einem Bogen sowie darunter die entsprechenden Meßstreifenauszüge,
- Fig. 2: schematisch die verschiedenen Sätze von Meßstreifenauszügen.

Fig. 1 ist mit P ein Teil eines Druckbogens im Bereich dessen Vorderkante dargestellt. Auf diesem wurde ein Druckkontrollstreifen DK bestehend aus einzelnen Meßfeldern MF für die jeweiligen Farben mitgedruckt. Gestrichelt sind die einzelnen Farbdosierzonen dargestellt und diese mit 1 beginnend numeriert.

In diesem Ausführungsbeispiel sei ohne Beschränkung der allgemeinen Verwendbarkeit der Erfindung angenommen, daß die Breite einer Farbdosierzone 30 mm beträgt und ein Meßfeld MF die Breite von 3 mm aufweist. Somit können in einer Farbdosierzone max. 10 Meßfelder vorgesehen sein und bei der noch zu erläuternden Ausgestaltung des Druckkontrollstreifens DK wären somit insgesamt 10 Farben zu regeln.

Unterhalb des Druckkontrollstreifens DK auf dem Druckbogen P sind mit MA1.1, MA2.1,...., MA10.1 die verschiedenen, auf die jeweiligen Druckplatten (bzw. die Filme) der einzelnen Farben mitzukopierenden Meßstreifenauszüge dargestellt. Im Ausführungsbeispiel nimmt im Meßstreifenauszug MA1.1 das Meßfeld MF die jeweils erste Position von links beginnend in jeder Farbdosierzone ein. Entsprechend der Breite des Meßfeldes versetzt nimmt im Meßstreifenauszug MA2.1 für diese Druckfarbe das Meßfeld MF die zweite Position in jeder Farbdosierzone ein. Entsprechendes gilt für die übrigen Meßfelder in den jeweiligen Meßstreifenauszügen MA3.1,...., MA10.1.

Wird nun mit diesem Druckkontrollstreifen DK ein Auftrag mit sechs Farben gedruckt, wäre entsprechend für die sechs zu druckenden Farben auf den sechs Druckplatten (bzw. deren Filme) jeweils ein Meßstreifenauszug MA1.1,...., MA6.1 mitzukopieren. Entsprechend blieben die Meßstreifenauszügen MA7.1,...., MA10.1 unbenutzt.

Fig. 2 zeigt das Schema der mehreren vorgesehenen Sätze von Meßstreifenauszügen MA1-10.1, MA1-10.2, MA1-10.3 usw.. Da im ersten Satz von Meßstreifenauszügen MA1-10.1 die Meßstreifenauszüge MA7.1,...., MA10.1 ungenutzt bleiben, werden beispielsweise aus dem zweiten Satz von Meßstreifenauszügen MA1-10.2 vier Meßstreifenauszüge MA7.2,...., MA10.2 ausgewählt und jeweils ein Auszug dieses zweiten Satzes zusammen mit einem Meßstreifenauszug MA1.1,...., MA4.1 des ersten Satzes auf die jeweilige Druckplatte (bzw. Film) mitkopiert.

Gemäß dem oben beschriebenen einfachen Prinzip dieses Ausführungsbeispiels ergibt sich somit folgender Sachverhalt: Wegen des einfachen Versatzes der Meßfelder MF in den einzelnen Meßstreifenauszügen MA1-10.1, MA1-10.2 usw. sowie der Ausbildung der Meßfelder im ersten Meßstreifenauszugsatz MA1-10.1 als Kontrollfelder des Volltons und der Ausbildung der Meßfelder MF im zweiten Meßstreifenauszugssatz MA1-10.2 als Diagnosefelder (z.B. Raster) sind somit in jeder Farbdosierzone die ersten sechs Meßfelder MF als Kontrollfelder des Volltons den jeweiligen Druckfarben zugeordnet und die verbleibenden vier Meßfelder MF bilden dabei je ein Diagnosefeld des Rastertons für die ersten 4 Druckfarben.

Wie bereits erwähnt können mehrere alternativ zu verwendende Sätze von Meßstreifenauszügen für Diagnosfelder MA1-10.2, MA1-10.3 usw. vorgesehen sein. Es kann beispielsweise bei bestimmten Druckaufträgen vorteilhaft sein, für die eine Druckfarbe Diagnosefelder als Meßfelder des Rastertons mit 40% Flächendeckung und bei einer anderen Druckfarbe jedoch Rastertonmeßfelder mit 80% Flächendeckung mitzudrucken. Dementsprechend könnte der zweite Satz von Meßstreifenauszügen MA1-10.2 jeweils Diagnosefelder als Meßfelder MF des Rastertons mit 40% Flächendeckung und der dritte Satz von Meßstreifenauszügen MA1-10.3 jeweils Diagnosefelder im Rasterton mit 80% Flächendeckung enthalten.

Erfindungsgemäß muß entgegen diesem Ausführungsbeispiel nicht vorgesehen sein, daß zu jedem Meßstreifenauszug mit Kontrollfeldern des ersten Satzes jeweils ein weiterer Meßstreifenauszug mit Diagnosefeldern vorgesehen ist. Um die Zahl der Filmstreifen zu minimieren, wäre es z.B. möglich, daß für die ersten 4 Druckfarben, welche meist durch die 3 Buntfarben nebst Schwarz belegt sind, lediglich vier einzelne Meßstreifenauszüge mit ausschließlich Kontrollfeldern des Volltons vorgesehen sind und für die weiteren beispielsweise sechs Farben sowohl ein Satz von Meßstreifenauszügen mit Kontrollfeldern des Volltons als auch ein zweiter oder zusätzlich weitere Sätze von Meßstreifenauszügen mit jeweils Diagnosefeldern des Rastertons oder sonstigen Ausbildung vorgesehen sind.

Im zuvor beschriebenen Ausführungsbeispiel waren die sogenannten Regelfelder als Meßfelder des Volltons ausgebildet und bei den Diagnosefeldern in den alternativ dazu zu verwendenden Meßstreifenauszügen handelte es sich beispielsweise um Meßfelder des Rastertons. Selbstverständlich können je nach Regelart die Meßfelder des ersten Satzes von Meßstreifenauszügen auch als Meßfelder des Rastertons (bestimmte Flächendeckung) und die Diagnosefelder in den eventuell mitzukopierenden zweiten, dritten usw. Meßstreifenauszügen als Meßfelder des Volltons, des Rastertones (mit anderer Flächendeckung) oder sonstiger Strukturierung ausgebildet sein.

### Bezugszeichenliste

- P: Druckbogen
- DK: Druckkontrollstreifen
- MF: Meßfeld
- MA1.1,....,MA10.1: Meßstreifenauszug (des ersten Satzes)
- MA1.2,....,MA10.2: Meßstreifenauszug (des zweiten Satzes)
- MA1-10.1: erster Satz Meßstreifenauszüge
- MA1-10.2: zweiter Satz Meßstreifenauszüge

## Patentansprüche

1. Druckkontrollstreifen zur Steuerung und Überwachung des Druckprozesses auf insbesondere autotypisch arbeitenden Druckmaschinen, wobei der Druckkontrollstreifen für jede zu druckende Farbe eine Vielzahl fotoelektrisch abtastbarer Meßfelder aufweist und der Druckkontrollstreifen aus einzelnen, den jeweiligen Farben zuzuordnenden Meßstreifenauszügen besteht, welche die einzelnen Meßfelder an dafür vorgesehenen Stellen aufweisen und welche auf die jeweilige Druckplatte (Film) aufkopierbar sind,
**dadurch gekennzeichnet**,
daß zu dem Meßstreifenauszug (MA1.1, MA2.1,....,) mit den Meßfeldern (MF) wenigstens einer Farbe wenigstens ein weiterer Meßstreifenauszug (MA1.2, MA2.2,....) vorgesehen ist, der an eben den gleichen Stellen anders ausgebildete Meßfelder (MF) aufweist und
daß dieser zweite Meßstreifenauszug (MA1.2, MA2.2,...) bei nicht drucken dieser Farbe zusammen mit einem Meßstreifenauszug (MA1.1, MA2.1,...) einer zu druckenden Farbe mitkopierbar ist.

2. Druckkontrollstreifen nach Anspruch 1,
**dadurch gekennzeichnet**,
daß für eine erste Zahl von Farben jeweils nur ein Meßstreifenauszug (MA1.1, MA2.1,...) mit den entsprechenden Meßfeldern (MF) als Kontrollfelder vorgesehen ist und für die verbleibenden Farben des Druckkontrollstreifens sowohl Meßstreifenauszüge (MA1.1, MA2.1,...) mit Meßfeldern als Kontrollfelder als auch Meßstreifenauszüge (MA1.2, MA2.2,...) mit Meßfeldern als Diagnosefelder vorgesehen sind.

3. Druckkontrollstreifen nach Anspruch 2,
**dadurch gekennzeichnet**,
daß die Kontrollfelder als Meßfelder (MF) des Volltons und die Diagnosefelder als Meßfelder (MF) bestimmten Rastertonwertes ausgebildet sind.

4. Druckkontrollstreifen nach Anspruch 2,
**dadurch gekennzeichnet**,
daß die Kontrollfelder als Meßfelder (MF) bestimmten Rastertonwertes und die Diagnosefelder als Meßfelder (MF) mit dazu unterschiedlicher Flächendeckung (Vollton, Rasterton) ausgebildet sind.

5. Druckkontrollstreifen nach Anspruch 1,
**dadurch gekennzeichnet**,
daß die Meßfelder (MF) des Druckkontrollstreifens (DK) in den einzelnen Meßstreifenauszügen (MA1.1, MA2.1, MA3.1 usw.) des ersten Satzes von Meßstreifenauszügen (MA1-10.1) als Volltonmeßfelder ausgebildet sind und wenigstens ein zweiter Satz von Meßstreifenauszügen (MA1-10.2) vorgesehen ist, wobei diese Meßstreifenauszüge (MA1.2, MA2.2, MA3.2 usw.) jeweils Meßfelder (MF) des Rastertons bestimmter Flächendeckung aufweisen.

6. Druckkontrollstreifen nach Anspruch 1,
**dadurch gekennzeichnet**,
daß die Meßfelder (MF) des Druckkontrollstreifens (DK) in den einzelnen Meßstreifenauszügen (MA1.1, MA2.1, MA3.1 usw.) des ersten Satzes von Meßstreifenauszügen (MA1-10.1) als Rastertonmeßfelder ausgebildet sind und wenigstens ein zweiter Satz von Meßstreifenauszügen (MA1-10.2) vorgesehen ist, wobei diese Meßstreifenauszüge (MA1.2, MA2.2, MA3.2 usw.) jeweils Meßfelder (MF) mit dazu unterschiedlicher Flächendeckung (Vollton, Rasterton) aufweisen.

## Claims

1. Print control strips for control and maintenance of the printing process particularly of halftone operating printing presses, wherein the print control strip has a plurality of photoelectrically sensable measuring fields for each ink to be printed and the print control strip consists of individual measuring strip separations coordinated to the respective inks, which have the individual measuring fields at positions provided therefor and which can be copied on to the respective printing plate (film) characterised in that provided relative to the measuring strip separation (MA1.1, MA2.1,....,) with the measuring fields (MF) of at least one ink, at least a further measuring strip separation (MA1.2, MA2.2,....) is provided, which has at just the same places differently constructed measuring fields (MF) and that this second measuring strip separation (MA1.2, MA2.2,....) with not printing of this ink can be copied together with a measuring strip separation (MA1.1, MA2.1,....) with an ink to be printed.

2. Print control strip according to Claim 1, characterised in that for a first number of inks, there is provided in each case only one measuring strip separation (MA1.1, MA2.1,...) with the corresponding measuring fields (MF) as control fields, and for the remaining inks of the print control strip both measuring strip separations (MA1.1, MA2.1,...) with measuring fields as control fields and also measuring strip separations (MA1.2, MA2.2,...) with measuring fields as diagnosis fields are provided.

3. Print control strip according to Claim 2, characterised in that the control fields are constructed as measuring fields (MF) of the full tone and the diagnosis fields as measuring fields (MF) for given raster tone values.

4. Print control strip according to Claim 2, characterised in that the control fields are constructed as measuring fields (MF) of given raster tone value and the diagnosis field as measuring fields (MF) with surface coverage differing thereto (full tone, raster tone).

5. Print control strip according to Claim 1, characterised in that the measuring fields (MF) and a print control strip (DK) are constructed in the individual measuring strip separations (MA1.1, MA2.1, MA3.1, etc.) of the first set of measuring strip separations (MA1-10.1) as full tone measuring fields and at least a second set of measuring strip separations (MA1-10.2) is provided, wherein these measuring strip separations (MA1.2, MA2.2, MA3.2, etc.) have in each case measuring field (MF) of the raster tone of a given surface coverage.

6. Print control strip according to Claim 1, characterised in that the measuring fields (MF) of the print control strip (DK) are constructed in the individual measuring strip separations (MA1.1, MA2.1, MA3.1, etc.) of the first set of measuring strip separations (MA1-10.1) as raster tone measuring fields and at least a second set of measuring strip separations (MA1-10.2) is provided wherein these measuring strip separations (MA1.2, MA2.2, MA3.2 etc.) have in each case measuring fields (MF) with surface coverage differing thereto (full tone, raster tone).

## Revendications

1. Bande de contrôle d'impression pour la commande et la surveillance du processus d'impression sur des machines d'impression travaillant en particulier par autotypie, la bande de contrôle d'impression pour chaque encre à imprimer présentant une pluralité de champs de mesure pouvant être détectés de façon photoélectrique, et la bande de contrôle d'impression étant constituée de tirages de bandes de mesure individuels, devant être associés aux encres correspondantes, présentant les champs de mesure individuels à des zones prévues à cet effet, et pouvant être reproduits sur la plaque d'impression correspondante (film),
caractérisée en ce que pour le tirage de bandes de mesure (MA1.1, MA2.1, ...) avec les champs de mesure (MF) d'au moins une encre, on prévoit au moins un tirage de bandes de mesure supplémentaire (MA1.2, MA2.2, ...) qui comporte, aux mêmes zones, des champs de mesure (MF) réalisés différemment, et en ce que ce second tirage de bandes de mesure (MA1.2, MA2.2, ...) peut être copié, lorsque cette encre n'est pas imprimée, conjointement avec un tirage de bandes de mesure (MA1.1, MA2.1, ...) d'une encre à imprimer.

2. Bande de contrôle d'impression selon la revendication 1, caractérisée en ce que, pour un premier nombre d'encres, on prévoit à chaque fois uniquement un tirage de bandes de mesure (MA1.1, MA2.1, ...) avec les champs de mesure correspondants (MF) comme champs de contrôle, et pour les encres restantes de la bande de contrôle d'impression, on prévoit aussi bien des tirages de bandes de mesure (MA1.1, MA2.1, ...) avec des champs de mesure comme champs de contrôle, que des tirages de bandes de mesure (MA1.2, MA2.2, ...) avec des champs de mesure comme champs de diagnostic.

3. Bande de contrôle d'impression selon la revendication 2, caractérisée en ce que les champs de contrôle sont réalisés comme des champs de mesure (MF) de teinte homogène, et les champs de diagnostic sont réalisés comme des champs de mesure (MF) de valeur de teinte tramée déterminée.

4. Bande de contrôle d'impression selon la revendication 2, caractérisée en ce que les champs de contrôle sont réalisés comme des champs de mesure (MF) de valeur de teinte tramée déterminée, et les champs de diagnostic sont réalisés comme des champs de mesure (MF) présentant un recouvrement superficiel (teinte homogène, teinte tramée) différent de celui-ci.

5. Bande de contrôle d'impression selon la revendication 1, caractérisée en ce que les champs de mesure (MF) de la bande de contrôle d'impression (DK) sont réalisés dans les tirages de bandes de mesure individuels (MA1.1, MA2.1, MA3.1, etc) du premier jeu (MA1-10.1) de tirages de bandes de mesure , comme des champs de mesure de teinte homogène, et au moins un second jeu (MA1-10.2) de tirages de bandes de mesure est prévu, ces tirages de bandes de mesure (MA1.2, MA2.2, MA3.2, etc) présentant à chaque fois des champs de mesure (MF) de teinte tramée de recouvrement superficiel déterminé.

6. Bande de contrôle d'impression selon la revendication 1, caractérisée en ce que les champs de mesure (MF) de la bande de contrôle d'impression (DK) sont réalisés, dans les tirages de bandes de mesure individuels (MA1.1, MA2.1, MA3.1, etc) du premier jeu (MA1-10.1) de tirages de bandes de mesure, comme des champs de mesure de teinte tramée, et au moins un second jeu (MA1-10.2) de tirages de bandes de mesure est prévu, ces tirages de bandes de mesure (MA1.2, MA2.2, MA3.2, etc) présentant à chaque fois des champs de mesure (MF) présentant un recouvrement superficiel (teinte homogène, teinte tramée) différent de celui-ci.
